# FASCICULE DE BREVET EUROPEEN

(11) **EP 0 622 813 B1**
(45) Date de publication et mention de la délivrance du brevet: **09.07.1997**
(21) Numéro de dépôt: 94400913.3
(22) Date de dépôt: 27.04.1994
(51) Int. Cl.: H01C 3/12

(54) **Elément résistif pour résistance de puissance**
Widerstandselement für Leistungswiderstand
Resistive element for power resistor

(30) Priorité: 30.04.1993 FR 9305166
(43) Date de publication de la demande: 02.11.1994
(73) Titulaire: GEC ALSTHOM TRANSPORT SA, 75016 Paris (FR)
(72) Inventeur: Couderc, Olivier, F-65000 Tarbes (FR); Puel, Bernard, F-65310 Laloubère (FR); Teixido, Joseph, F-64140 Lons (FR)
(74) Mandataire: Fournier, Michel

(56) Documents cités:
- DE-A- 420 027
- DE-A- 486 243
- GB-A- 196 480

## Description

La présente invention concerne un élément résistif pour résistance de puissance.

Certaines résistances de puissance utilisent comme partie résistive des rubans ou des plaques métalliques. C'est le cas en particulier des résistances de puissance employées en traction ferroviaire comme rhéostat de freinage. Pour limiter les échauffements et les usures des freins mécaniques, une partie importante de l'énergie cinétique de l'engin est convertie en énergie électrique dissipée sous forme thermique dans les rhéostats de puissance. Ces résistances doivent supporter les sévères conditions de service rencontrées en traction ferroviaire. Ces rhéostats se présentent sous forme de caissons que l'on associe de façon à obtenir la résistance totale désirée. Chaque caisson possède une partie résistive réalisée généralement à partir d'un alliage de nickel et de chrome. La partie résistive peut être constituée de différentes façons, par exemple par des bandes pliées en zigzag et soudées bout à bout ou par des plaques connectées en série.

Il existe, selon l'art connu, plusieurs possibilités pour réaliser la partie résistive de la résistance de puissance. Elle peut consister en un ruban dimensionné, dès la fabrication, en largeur, épaisseur et longueur. La résistivité est définie à la coulée, le laminage détermine son épaisseur, le coupage sa largeur et le débit sa longueur. Cette méthode présente plusieurs inconvénients. Le temps d'approvisionnement est long (quatre ou cinq mois) puisque les interventions se déroulent à partie de la coulée du métal. Le coût de fabrication est élevé puisque les pièces sont faites à la demande.

Une autre solution connue est de réaliser les parties résistives en métal déployé. Ceci permet de conférer la résistance voulue à une bande métallique. La technique utilisée à cette occasion (perçage de fentes, étirement du métal) a pour conséquence d'écrouir le métal, de l'abîmer et de le fissurer. Il en résulte des différences locales de résistance et un comportement inhomogène aux dilatations thermique.

On connaît d'autre part des plaques résistives commercialisées par la société française RESISTEL S.A. et qui possèdent des fentes toujours perpendiculaires la longueur des plaques (voir figure 1). La valeur de la résistance est fonction du pas imposé aux fentes transversales. Cette solution s'avère beaucoup plus satisfaisante que les précédentes : il n'y a pas d'altération locale de résistance, les fentes pouvant être effectuées sans malmener le métal. Le pas des fentes permettant l'ajustement de la résistance, les variations d'épaisseur et de résistivité de plaques d'origines différentes peuvent ainsi être compensées. Cependant, il s'avère impossible par ces fentes transversales de donner aux plaques résistives des valeurs très précises.

DE-C-420027 enseigne la disposition des fentes (intérieures, extérieures ou mixtes) en forme de I perpendiculaires aux bords ou en forme de U, X ou double-T pour augmenter la résistivité électrique et la résistance mécanique. DE-C-486243 décrit un élément résistif en fonte subdivisé en plusieurs bandes en forme de méandre reliées en parallèle.

Le document GB-A-196 480 porte sur un élément résistif conforme au préambule de la revendication 1.

L'invention permet de remédier à ces inconvénients. On propose un élément résistif, en forme de plaque ou de ruban, dont plusieurs peuvent être associés pour constituer une résistance de puissance, cet élément résistif possédant des fentes inclinées selon un angle déterminé. L'angle d'inclinaison des fentes et le pas de ces fentes permet d'ajuster finement la valeur de la résistance de l'élément résistif (jusqu'au centième d'ohm).

L'invention a donc pour objet un élément résistif constitué par une bande en matériau résistif dans laquelle sont pratiquées, selon un pas déterminé, des fentes délimitant au moins un circuit électrique en zigzag entre deux extrémités de l'élément résistif servant de connexions électriques, lesdites fentes étant inclinées, par rapport à un axe passant par lesdites connexions électriques, d'un angle de valeur déterminée pour conférer audit élément résistif la résistance électrique désirée, l'élément résistif comportant:
- une première série longitudinale de fentes pratiquée à partir d'un premier bord de la bande,
- une seconde série longitudinale de fentes pratiquée à partir d'un bord opposé de la bande,
caractérisé en ce que l'élément résistif comporte de plus :
- au moins une série longitudinale de fentes pratiquées à l'intérieur de la bande,
de manière à former des séries transversales de fentes, chacune des séries transversales se composant d'une fente de chacune des séries longitudinales, lesdites fentes desdites séries transversales étant disposées côte à côte de manière à délimiter au moins deux circuits électriques en parallèle.

L'élément résistif en comportant plusieurs circuits électriques réunis en parallèle par les extrémités, présente l'avantage de conférer une grande souplesse dans l'ajustement de la résistance. On peut dans ce cas agir sur le pas des fentes, leur angle d'inclinaison et le nombre de circuits électriques.

La bande peut avantageusement former une plaque.

Une fente supplémentaire peut être avantageusement prévue entre l'extrémité d'un circuit électrique et l'extrémité correspondante de l'élément résistif si cette extrémité de circuit électrique est comprise entre une fente interne et l'un desdits bords de la bande.

Ceci contribue à une meilleure distribution du courant dans les circuits électriques de l'élément résistif et évite les surchauffes locales.

L'élément résistif peut comporter en série plusieurs circuits électriques en parallèle.

L'invention sera mieux comprise et d'autres avantages et particularités apparaîtront à la lecture de la description qui va suivre, donnée à titre d'exemple non limitatif, accompagnée des dessins annexés parmi lesquels :
- la figure 1 représente une plaque résistive selon l'art connu,
- la figure 2 représente une première variante de plaque résistive selon une réalisation de l'invention;
- la figure 3 est un diagramme explicatif,
- la figure 4 représente une seconde variante de plaque résistive selon une réalisation de l'invention.

La figure 1 représente, vue de dessus, une plaque résistive selon l'art connu. La plaque rectangulaire 1, en alliage de nickel et de chrome, comporte deux extrémités opposées 2 et 3 par lesquelles la plaque sera fixée dans un rhéostat comprenant une pluralité de plaques identiques. Ces extrémités 2 et 3 servent aussi de connexions électriques pour la mise en série des différentes plaques résistives du rhéostat selon une méthode bien connue de l'homme du métier. Des trous 4 et 5 percés en position médiane dans les extrémités 2 et 3 peuvent assurer à la fois le maintien mécanique des plaques et leur mise en série.

Des fentes sont pratiquées dans la plaque à partir des bords 6 et 7 joignant les extrémités 2 et 3 : des fentes 8 réalisées à partir du bord 6 et des fentes 9 réalisées à partir du bord 7. Les fentes 8 et 9 sont situées en alternance de manière à réaliser entre les extrémités 2 et 3 un circuit électrique en zigzag.

Les fentes 8 et 9 sont perpendiculaires aux bords 6 et 7 de la plaque résistive 1 et sont donc perpendiculaires à un axe passant par les trous 4 et 5.

La valeur de la résistance de la plaque 1 s'ajuste en jouant sur le pas des fentes 8 et 9 régulièrement espacées. La plaque comportant une pluralité de fentes, il est difficile à partir d'une seule variable d'ajuster avec précision la valeur de sa résistance. Cette difficulté augmente avec le nombre de fentes.

La figure 2 est une vue de dessus d'une plaque résistive 10 selon une réalisation de l'invention. C'est une plaque rectangulaire, par exemple en nickel-chrome, qui comporte deux extrémités opposées 11 et 12. Des trous 13 et 14 percés dans ces extrémités servent à la fixation mécanique de la plaque 10 ainsi qu'à son raccordement électrique. Un trou supplémentaire 15 en partie centrale permet d'assurer un maintien mécanique intermédiaire du même type que pour les extrémités.

Les bords 16 et 17 de la plaque 10 joignent les extrémités 11 et 12. A partir du bord 16 on a pratiqué des fentes 18. A partir du bord 17 on a pratiqué des fentes 19. L'intérieur de la plaque 10 comporte une série de fentes 20 dans sa partie supérieure, selon la vue de la figure 2. Il comporte également une série de fentes 21 dans sa partie inférieure.

Les fentes délimitent trois circuits électriques en parallèle dans la partie gauche de la plaque et trois circuits électriques en parallèle dans la partie droite. L'un de ces circuits est figuré en traits pointillés. La plaque 10 comporte donc en série deux ensembles comprenant chacun trois circuits électriques en parallèle.

Pour permettre une dissipation thermique uniforme, il est très avantageux de rendre les circuits électriques identiques entre eux. Pour cette raison, les fentes internes 20 et 21 ont toutes la même longueur et les fentes 18 et 19 des bords de plaque sont de longueur moitié. Le pas entre deux fentes successives est le même pour toute la plaque et l'angle d'inclinaison est bien sûr toujours le même.

On constate que les extrémités des circuits électriques en parallèle sont alignées pour chaque ensemble de trois circuits.

Les fentes 18, 19, 20 et 21 sont inclinées du même angle θ par rapport à l'axe longitudinal de la plaque.

La résistance de la plaque dépend de ses caractéristiques propres (résistivité, dimensions), du nombre de ses circuits électriques, du pas des fentes et également de l'angle d'inclinaison de ces fentes.

La figure 3 montre la plage d'évolution de la résistance R de la plaque 10 en fonction de l'angle d'inclinaison θ pour des valeurs comprises entre 45 et 80° et en fonction des dimensions de la plaque, du pas des fentes et du nombre de circuits électriques. L'axe des ordonnées est gradué en valeurs relatives. Pour la courbe supérieure délimitant la plage, on constate que pour des valeurs d'angle se rapprochant de 45°, la variation de résistance est faible. Pour des valeurs se rapprochant de 80°, la variation de résistance est importante. La plage située entre 60 et 70° est intéressante parce qu'elle permet un bon contrôle de la variation de résistance en fonction de l'angle d'inclinaison. Sur la figure 2, les fentes sont inclinées d'environ 66°.

Aux essais de la plaque représentée à la figure 2 on a cependant constaté la présence de zones plus chaudes qu'ailleurs. Ces zones sont celles portant la référence 22. Elles correspondent à une extrémité de circuit électrique comprise entre une fente interne et un bord latéral de la plaque.

Le remède pour éviter l'apparition de zones trop chaudes consiste à prévoir une fente supplémentaire entre l'extrémité du circuit électrique en question et l'extrémité correspondante de l'élément résistif. C'est ce que montre la figure 4 où l'on a représenté une plaque résistive 25, du type de la figure 2, mais comportant ces fentes supplémentaires référencées 26, de même pas et de même largeur que les autres.

Les fentes peuvent être effectéées par rainurage avec une machine à commande numérique.

## Revendications

1. Elément résistif constitué par une bande en matériau résistif dans laquelle sont pratiquées, selon un pas déterminé, des fentes (18, 19, 20, 21) délimitant au moins un circuit électrique en zigzag entre deux extrémités (11, 12) de l'élément résistif servant de connexions électriques, lesdites fentes étant inclinées, par rapport à un axe passant par lesdites connexions électriques, d'un angle (θ) de valeur déterminée pour conférer audit élément résistif la résistance électrique désirée, l'élément résistif comportant:
- une première série longitudinale de fentes (18) pratiquée à partir d'un premier bord (16) de la bande (10),
- une seconde série longitudinale de fentes (19) pratiquée à partir d'un bord opposé (17) de la bande (10),
caractérisé en ce que l'élément résistif comporte de plus :
- au moins une série longitudinale de fentes (20, 21) pratiquées à l'intérieur de la bande (10),
de manière à former des séries transversales de fentes, chacune des séries transversales se composant d'une fente de chacune des séries longitudinales, lesdites fentes desdites séries transversales étant disposées côte à côte de manière à délimiter au moins deux circuits électriques en parallèle.

2. Elément résistif selon la revendication 1, caractérisé en ce que la bande forme une plaque (10, 25).

3. Elément résistif selon l'une quelconque des revendications 1 ou 2, caractérisé en ce qu'une fente supplémentaire (26) est prévue entre l'extrémité d'un circuit électrique et l'extrémité correspondante de l'élément résistif si cette extrémité de circuit électrique est comprise entre une fente interne et l'un desdits bords de la bande.

4. Elément résistif selon la revendication 3, caractérisé en ce qu'il comporte en série plusieurs circuits électriques en parallèle.

## Patentansprüche

1. Widerstandselement, das aus einem Band aus Widerstandsmaterial besteht, in dem gemäß einem bestimmten Abstand Schlitze (18, 19, 20, 21) ausgebildet sind, die mindestens einen zickzackförmigen Stromweg zwischen zwei Enden (11, 12) des Widerstandselements begrenzen, die als elektrische Anschlüsse dienen, wobei die Schlitze in Bezug auf eine Achse, die durch die elektrischen Anschlüsse verläuft, um einen Winkel (θ) mit einem bestimmten Wert geneigt sind, um dem Widerstandselement den gewünschten elektrischen Widerstand zu verleihen, wobei das Widerstandselement aufweist:
- eine erste Längsreihe von Schlitzen (18), die sich vom ersten Rand (16) des Bands (10) ausgehend erstrecken,
- eine zweite Längsreihe von Schlitzen (19), die sich vom entgegengesetzten Rand (17) des Bands (10) ausgehend erstrecken,
dadurch gekennzeichnet, daß das Widerstandselement weiter aufweist:
- mindestens eine Längsreihe von Schlitzen (20, 21), die sich im Inneren des Bandes (10) erstrecken, so daß sich Querreihen von Schlitzen ergeben, die je aus einem Schlitz jeder der Längsreihen bestehen, wobei die Schlitze der Querreihen nebeneinander angeordnet sind, um mindestens zwei parallelgeschaltete elektrische Stromwege zu begrenzen.

2. Widerstandselement nach Anspruch 1, dadurch gekennzeichnet, daß das Band eine Platte (10, 25) bildet.

3. Widerstandselement nach einem beliebigen der Ansprüche 1 oder 2, dadurch gekennzeichnet, daß ein zusätzlicher Schlitz (26) zwischen dem Ende eines elektrischen Stromwegs und dem entsprechenden Ende des Widerstandselements vorgesehen ist, wenn dieses Ende des elektrischen Stromwegs zwischen einem Innenschlitz und einem der Ränder des Bandes liegt.

4. Widerstandselement nach Anspruch 3, dadurch gekennzeichnet, daß es in Reihe mehrere parallelgeschaltete elektrische Stromwege aufweist.

## Claims

1. A resistive element constituted by a strip of a resistive material in which slots (18, 19, 20, 21) are provided at a determined pitch so as to define at least one zigzag electric circuit between two ends (11, 12) of the resistive element, which ends serve as electrical connections, said slots being inclined relative to an axis intersecting said electrical connections, the angle of inclination (θ) of the slots being determined to impart the desired electrical resistance to said resistive element, said resistive element being provided with:
a first longitudinal series of slots (18) extending from a first edge (16) of the strip (10); and
a second longitudinal series of slots (19) extending from an opposite second edge (17) of the strip (10);
said resistive element being characterized in that it is further provided with:
at least one longitudinal series of slots (20, 21) provided internally in the strip (10);
so as to form transverse series of strips, each of the transverse series comprising one slot from each of the longitudinal series, said slots of said transverse series being disposed side-by-side so as to define at least two electric circuits in parallel.

2. A resistive element according to claim 1, characterized in that the strip forms a plate (10, 25).

3. A resistive element according to claim 1 or 2, characterized in that an additional slot (26) is provided between the end of an electric circuit and the corresponding end of the resistive element, if said end of the electric circuit lies between an internal slot and one of said edges of the strip.

4. A resistive element according to claim 3, characterized in that it includes in series a plurality of electric circuits in parallel.
